# EUROPÄISCHE PATENTANMELDUNG

(11) **EP 2 159 176 A1**
(43) Veröffentlichungstag der Anmeldung: **03.03.2010**
(21) Anmeldenummer: 09075399.7
(22) Anmeldetag: 27.08.2009
(51) Int. Cl.: B65G 51/02, B65G 51/36, A24C 5/32

(54) **Messkörper zum Erkennen von Störquellen innerhalb eines Leitungssystems für Tabak verarbeitende Produkte**

(30) Priorität: 27.08.2008 DE 102008045048
(71) Anmelder: Hauni Maschinenbau AG, 21033 Hamburg (DE)
(72) Erfinder: Kägeler, Peter, 21502 Geesthacht (DE); Schmidt, Hans-Herbert, 22177 Hamburg (DE); Hartmann, Florian, 21502 Geesthacht (DE); Pyra, Michael, 41379 Brüggen (DE)
(74) Vertreter: Wenzel & Kalkoff

(57) **Zusammenfassung**

Die Erfindung betrifft einen Messkörper (10) zum Erkennen von Störquellen innerhalb eines Leitungssystems für Tabak verarbeitende Produkte zwischen einer Sendervorrichtung und einer Empfängervorrichtung, der sich dadurch auszeichnet, dass der Messkörper (10) einen stabförmigen Grundkörper (11) umfasst, wobei innerhalb des mindestens teilweise hohl ausgebildeten Grundkörpers (11) ein Messelement (12) angeordnet ist.

## Beschreibung

Die Erfindung betrifft einen Messkörper zum Erkennen von Störquellen innerhalb eines Leitungssystems für Tabak verarbeitende Produkte zwischen einer Sendervorrichtung und einer Empfängervornchtung.

Bei der Herstellung von Produkten der Tabak verarbeitenden Industrie werden insbesondere Zwischenprodukte, wie z.B. Filter, Filterstäbe oder andere stabförmige Produkte von einer Sendervorrichtung, dem so genannten Sender, zu einer Empfängervorrichtung, dem so genannten Empfänger, gefördert. Die Förderung erfolgt üblicherweise über ein (Rohr-)Leitungssystem. Anders ausgedrückt sind Sendeeinheiten des Senders über Förderleitungen mit dem Empfänger verbunden. Innerhalb der Förderleitungen werden die Produkte längsaxial mittels einer pneumatischen Steuereinrichtung gefördert. Genauer werden die Produkte im Bereich des Senders in Richtung des Empfängers abgeschossen.

Solche Förderleitungen bzw. Rohrleitungssysteme bestehen aus einer Vielzahl von Rohrsegmenten, die miteinander verbunden werden. Die teilweise mehrere hundert Meter langen Förderleitungen weisen daher viele Verbindungsstellen auf, die potentielle Störquellen für die durch die Förderleitungen zu fördernden Produkte darstellen. Zum einen können ungenügende bzw. fehlerhafte Verbindungsstellen oder andere Beschädigungen der Förderleitungen dazu führen, dass die Produkte so stark abgebremst werden, dass sie verzögert am Empfänger ankommen oder sogar die Förderleitung verstopfen. Zum anderen können fehlerhafte Verbindungsstellen und Beschädigungen der Förderleitungen die Produkte selbst beschädigen, wodurch der Produktionsfluss unterbrochen ist.

Um solche Störquellen oder Beschädigungen festzustellen, ist es in der Praxis üblich und notwendig, zur Fehlersuche den Betrieb der Produktion zu unterbrechen, um die Förderleitungen einzeln visuell zu inspizieren. Eine solche Fehlersuche ist zeitaufwendig und teuer.

Es ist daher Aufgabe der vorliegenden Erfindung, eine Vorrichtung zum zuverlässigen und schnellen Erkennen von Störquellen in Förderleitungen für stabförmige Produkte der Tabak verarbeitenden Industrie vorzuschlagen.

Diese Aufgabe wird durch einen eingangs genannten Messkörper gelöst, der dadurch gekennzeichnet ist, dass der Messkörper einen stabförmigen Grundkörper umfasst, wobei innerhalb des mindestens teilweise hohl ausgebildeten Grundkörpers ein Messelement angeordnet ist. Durch die erfindungsgemäße Ausbildung des Messkörpers ist dieser geeignet, durch das Leitungssystem hindurch bewegt zu werden. Mittels des Messelementes ist gewährleistet, dass die Störquellen/Störstellen von innen erkannt werden können. Damit ist eine schnelle und einfache Erkennung von Störquellen sowohl während des Betriebs als auch bei der Inbetriebnahme von Vorrichtungen/Leitungen zum Fördern von Produkten der Tabak verarbeitenden Industrie sichergestellt.

Vorzugsweise sind dem Grundkörper ein Kopfstück und Endstück zugeordnet. Dadurch wird eine dem eigentlich zu fördernden Produkt ähnelnde Gestalt/Form erreicht, so dass eine exaktere Messung erreichbar ist.

Eine zweckmäßige Weiterbildung der Erfindung ist dadurch gekennzeichnet, dass sowohl das Kopfstück als auch das Endstück aus einem Filterstück aus Celluloseacetat oder dergleichen gebildet sind. Anders ausgedrückt ist der Grundkörper mit dem Messelement sandwichartig zwischen zwei flexiblen Filterstücken angeordnet, so dass der Messkörper den Verlauf der Rohrleitungen einschließlich der Kurven besonders gut "nachfahren" kann.

Vorteilhafterweise ist das Messelement ein Beschleunigungssensor. Dadurch können insbesondere der Betrag und das zeitliche Auftreten der Beschleunigungen und Verzögerungen jeder Art aufgenommen werden, wodurch sich die Position der Störstelle/Fehlerquelle bestimmen lässt.

Eine besonders bevorzugte Ausführungsform ist dadurch gekennzeichnet, dass der Messkörper zum Anschluss an eine Auswerteeinheit ausgebildet und eingerichtet ist. Damit kann der Messkörper direkt nach der Entnahme aus dem Rohrleitungssystem im Bereich des Empfängers an einen Personal-Computer (PC), ein Laptop oder eine vergleichbare Auswerteeinheit angeschlossen und ausgewertet werden, so dass eine zeitnahe Behebung der Störquelle erfolgen kann.

Weitere vorteilhafte und/oder zweckmäßige Merkmale und Weiterbildungen ergeben sich aus den Unteransprüchen sowie der Beschreibung. Eine besonders bevorzugte Ausführungsform der Erfindung wird anhand der beigefügten Zeichnung näher erläutert. In der Zeichnung zeigt:
Fig. 1 eine perspektivische Darstellung eines erfindungsgemäßen Messkörpers.

Das im Folgenden beschriebene Ausführungsbeispiel dient zum Erkennen von Störquellen innerhalb eines Leitungssystems für Filterstäbe zwischen einer Filtersendevorrichtung (Sender) und einer Empfängervorrichtung (Empfänger). Selbstverständlich ist der beschriebene Messkörper auch zum Erkennen von Störquellen in Leitungssystemen für andere Produkte der Tabak verarbeitenden Industrie geeignet.

Der in der Figur 1 gezeigte Messkörper 10 umfasst einen Grundkörper 11, der eine stabförmige Außenkontur aufweist. Selbstverständlich kann die äußere Form des Grundkörpers 11 variieren. Der Grundkörper 11 ist mindestens teilweise hohl ausgebildet. In der gezeigten Ausführungsform ist der Grundkörper 11 vollständig hohl ausgebildet und weist eine Hülsenform auf. Innerhalb des Grundkörpers 11 ist ein Messelement 12 angeordnet. Grundsätzlich ist ein aus Grundkörper 11 und Messelement 12 gebildeter Messkörper 10 geeignet, eine Art Stabsonde zu bilden, mittels der eine Fehlersuche in einem (nicht gezeigten) Leitungssystem durchführbar ist.

Optional sind dem Grundkörper 11 jedoch ein Kopfstück 13 und ein Endstück 14 zugeordnet, wobei die Zuordnung Kopf- und End- beliebig ist. Vorzugsweise sind sowohl das Kopfstück 13 als auch das Endstück 14 aus einem Filterstück aus Celluloseacetat oder einem vergleichbaren Material gebildet. Selbstverständlich kann die Ausbildung und Zusammensetzung von Kopfstück 13 und/oder Endstück 14 variieren. Die äußeren Abmessungen der aus Grundkörper 11, Kopfstück 13 und Endstück 14 gebildeten Einheit entsprechen etwa den Abmessungen der tatsächlich jeweils innerhalb des Leitungssystems zu fördernden Produkte, nämlich insbesondere den Abmessungen von Filterstäben. Bevorzugt beträgt der Durchmesser des Messkörpers 11 etwa 7 bis 9mm und besonders bevorzugt 7,8mm. Die Länge des Grundkörpers 11 beträgt bevorzugt 70 bis 80mm und besonders bevorzugt 75mm. Das Kopfstück 13 und das Endstück 14 sind jeweils bevorzugt etwa 30 bis 35mm und besonders etwa 32,5mm lang, so dass sich für den Messkörper 11 eine besonders bevorzugte Gesamtlänge von etwa 140mm ergibt. Damit entspricht der Messkörper 11 in der Form einem üblichen Filterstab. Selbstverständlich sind andere Abmessungen in Durchmesser und Länge möglich.

Das Messelement 12 ist in der beschriebenen Ausführungsform ein Beschleunigungssensor. Der Beschleunigungssensor ist auf einer Platine 15 oder dergleichen angeordnet. Der Platine 15 können weitere Mess- und/oder Steuerungselemente 16 zugeordnet sein. Insbesondere können der Platine 15 auch Speicherelemente und dergleichen zugeordnet sein. Der Beschleunigungssensor oder vergleichbare Messelemente sind insbesondere zur Erkennung von auf den Messkörper 10 einwirkender Kräfte und/oder positiver und negativer Beschleunigungen ausgebildet und eingerichtet.

Der Messkörper 10 ist zum Anschluss an eine (nicht dargestellte) Auswerteeinheit ausgebildet und eingerichtet. Dazu kann der Messkörper 10 einen (nicht explizit dargstellten) Stecker und/oder eine Buchse aufweisen. Andere Möglichkeiten der Datenübertragung, insbesondere auch über Funksignale sind ebenfalls möglich. Der Messkörper 10 ist kabellos ausgebildet. Das bedeutet, dass die Aktivierung des Messkörpers 10, das Messen selbst und das Fördern des Messkörpers 10 durch das Leitungssystem frei von Versorgungs- und/oder Steuerungs- und/oder Signalleitungen erfolgt.

Neben der Erkennung von Stör- bzw. Fehlerstellen am bzw. im Rohrleitungssystem kann der Messkörper 10 auch zu Zwecken der Analyse des eigentlichen Abschussvorgangs im Bereich des Senders und/oder des Bremsvorgangs im Bereich des Empfängers eingesetzt werden. Des Weiteren können mit dem Messkörper 10 auch andere Parameter, wie z.B. Einflüsse durch Entlüftungen oder dergleichen gemessen und ausgewertet werden. Zu diesem Zweck können alternativ oder kumulativ weitere Sensoren, Sonden oder dergleichen innerhalb des Grundkörpers 11 angeordnet sein.

Das Messprinzip mit dem erfindungsgemäßen Messkörper 11 erfolgt wie im Folgenden beschrieben:
Der Messkörper 10 wird wie ein normaler Filterstab im Bereich des Senders abgeschossen. Vor dem Einlegen in die Sendestation des Senders wird der Messkörper 10 bzw. genauer das Messelement 12 aktiviert. Entsprechendes gilt für die notwendigen Speicher- und Programmbausteine sowie alle anderen an der Erkennung beteiligten Komponenten. Während der Förderung des Messkörpers 10 durch das Leitungssystem werden die auf den Messkörper 10 wirkenden Beschleunigungen aufgezeichnet. Nachdem der Messkörper 10 beim Empfänger angekommen und entnommen worden ist, wird der Messkörper 10 an eine Auswerteeinheit angeschlossen und die Messdaten werden ausgewertet. Eine Verbindungsstelle innerhalb des Leitungssystems bremst z.B. den Messkörper 10. Der Betrag und das zeitliche Auftreten solcher Verzögerungen werden aufgenommen. Entsprechendes gilt für Querbeschleunigungen. Hohe Querbeschleunigungen deuten z.B. auf einen Kurvenverlauf des Leitungssystems hin. Aus der Gesamtheit der aufgenommenen/aufgezeichneten Informationen lässt sich die Position der Störquelle mit geringem Aufwand und zuverlässig bestimmen und entsprechend abstellen.

## Patentansprüche

1. Messkörper (10) zum Erkennen von Störquellen innerhalb eines Leitungssystems für Tabak verarbeitende Produkte zwischen einer Sendervorrichtung und einer Empfängervorrichtung, **dadurch gekennzeichnet, dass** der Messkörper (10) einen stabförmigen Grundkörper (11) umfasst, wobei innerhalb des mindestens teilweise hohl ausgebildeten Grundkörpers (11) ein Messelement (12) angeordnet ist.

2. Messkörper nach Anspruch 1, **dadurch gekennzeichnet, dass** dem Grundkörper (11) ein Kopfstück (13) und ein Endstück (14) zugeordnet sind.

3. Messkörper nach Anspruch 1 oder 2, **dadurch gekennzeichnet, dass** sowohl das Kopfstück (13) als auch das Endstück (14) aus einem Filterstück aus Celluloseacetat oder dergleichen gebildet sind.

4. Messkörper nach einem der Ansprüche 1 bis 3, **dadurch gekennzeichnet, dass** der Messkörper (10) die äußeren Abmessungen der tatsächlich jeweils innerhalb des Leitungssystems zu fördernden Produkte aufweist.

5. Messkörper nach einem der Ansprüche 1 bis 4, **dadurch gekennzeichnet, dass** das Messelement (12) ein Beschleunigungssensor ist.

6. Messkörper nach einem der Ansprüche 1 bis 5, **dadurch gekennzeichnet, dass** der Messkörper (10) zum Anschluss an eine Auswerteeinheit ausgebildet und eingerichtet ist.

7. Messkörper nach einem der Ansprüche 1 bis 6, **dadurch gekennzeichnet, dass** der Messkörper (10) kabellos ausgebildet ist.
